# DEMANDE DE BREVET EUROPEEN

(11) **EP 1 396 639 A1**
(43) Date de publication de la demande: **10.03.2004**
(21) Numéro de dépôt: 02447164.1
(22) Date de dépôt: 03.09.2002
(51) Int. Cl.: F04C 2/10, F04C 2/08, F04C 11/00

(54) **Pompe volumétrique rotative à gerotor**

(71) Demandeur: Techspace Aero S.A., 4041 Herstal (BE)
(72) Inventeur: Nott, Mark, 4600 Visé (BE); Zoghby, Michael, Montreal, Quebec H9J 4A2 (CA); Calmet, Damien, 4130 Tilff (BE); Cornet, Albert, 4800 Verviers (BE); Mignon, Anthony, 4600 Visé (BE)
(74) Mandataire: Van Malderen, Michel

(57) **Abrégé**

La présente invention se rapporte à une pompe volumétrique rotative à engrenage intérieur de type dit à gerotor comprenant un pignon intérieur (4) monté sur un arbre entraîné en rotation et coopérant avec une couronne extérieure (5) à denture intérieure (3), ladite couronne (5) en rotation ayant une surface de contact cylindrique avec une bague de guidage (8) fixe excentrique, caractérisée en ce que ladite couronne (5) comprend au moins deux portions distinctes (5',5") dont les profils de lobes (3) sont identiques et images l'un de l'autre dans un miroir par rapport à un plan perpendiculaire à l'axe de la pompe.

## Description

### Objet de l'invention

La présente invention se rapporte à un nouveau concept de pompe volumétrique rotative à engrenage intérieur de type à gerotor.

La pompe volumétrique de type à gerotor ou trochoïde et comportant une alimentation axiale ou radiale est destinée notamment aux circuits de lubrification de moteurs aéronautiques ou à combustion interne, où elle est employée, soit pour l'alimentation en huile des différentes enceintes lubrifiées, soit pour la récupération du mélange air-huile issu de ces mêmes enceintes.

### Etat de la technique

on connaît actuellement deux types distincts de pompes volumétriques rotatives à gerotor destinées aux groupes de lubrification des turboréacteurs : d'une part, les pompes à alimentation axiale (figure 1) et d'autre part, les pompes à alimentation radiale (figure 2). Ces dernières furent introduites afin de remédier à quelques inconvénients propres aux pompes à alimentation axiale dont le principal est la limitation de la hauteur de la pompe et donc de la cylindrée (et par conséquent du débit), en raison du risque de cavitation précoce lié à la limitation de la surface d'aspiration, qui peut devenir insuffisante par rapport au débit imposé. La surface nette offerte au fluide lors de l'aspiration est égale à la surface des sections droites des capsules. Les capsules sont les cavités de volume cycliquement variable créées entre les dents respectives 2,3 du pignon 4, c'est-à-dire l'engrenage intérieur et de la couronne 5, c'est-à-dire l'engrenage extérieur. La surface des sections droites des capsules est donc fixée par la géométrie du profil de la denture 2,3 du pignon et de la couronne.

Les pompes à gerotor à alimentation radiale, telles que proposées par exemple dans la demande de brevet antérieure de la Demanderesse n° EP-A-0 736 691, permettent le brassage de débits plus importants en un seul étage que leurs homologues à alimentation axiale, tout en limitant l'encombrement et en réduisant les pertes de pression.

Il existe plusieurs types de pompes à gerotor à alimentation radiale qui diffèrent entre elles par la forme de leurs couronnes 5 respectives : les pompes en "simple L", dont le guidage de la couronne 5 est effectué par un anneau continu 10 situé à une extrémité de la couronne (figure 2), en "H", pour lesquelles l'anneau continu de guidage 10 est localisé à mi-hauteur de la couronne 5 (figures 3.a et 3.b) et en "O", qui possèdent un anneau continu de guidage 10',10" à chaque extrémité de la couronne (figures 4.a et 4.b). Certaines pompes en "O" ou en "H" ont un diamètre différent au niveau des anneaux continus de guidage par rapport à la zone d'ouverture radiale. Dans tous les cas, l'anneau continu de guidage 10,10',10" est en contact avec la surface interne d'une bague de guidage 8, généralement de forme excentrique, d'où la dénomination raccourcie d'excentrique 8 qui sera utilisée par la suite.

### Problème technique à la base de l'invention

La hauteur des pompes à gerotor à alimentation axiale est limitée pour la raison exposée ci-dessus, ce qui limite par voie de conséquence la cylindrée et le débit de ces pompes. A ceci s'ajoute la limitation de la hauteur de la pompe en raison de la difficulté de réaliser l'usinage de l'engrenage extérieur lorsque cette dernière est assez haute. Les pompes à gerotor à alimentation radiale, introduites pour palier ces difficultés, sont soumises également à quelques contraintes spécifiques, exposées ci-après.

La hauteur maximale de la pompe volumétrique rotative à gerotor à alimentation radiale de type "simple L" doit en outre être limitée pour une question de déformation lors de l'usinage de la portion des lobes 3 de la couronne 5 qui n'est pas couverte par l'anneau de guidage 10 (c'est-à-dire leur extrémité libre).

Pour les pompes en "O" ou "H" à diamètre différent entre le guidage et l'ouverture radiale, l'existence de diamètres différents entraîne des problèmes de concentricité entre ces diamètres différents ce qui contraint de réaliser des excentriques en plusieurs pièces pour permettre le montage.

A ceci s'ajoute la limitation, comme pour les pompes à alimentation axiale, de la hauteur de la pompe en raison de la difficulté de réaliser l'usinage de la couronne lorsque cette dernière est assez haute. Au-delà d'une certaine hauteur donnée, il est habituellement nécessaire de dédoubler la pompe pour obtenir le débit nominal requis, ce qui nécessite la fabrication de deux fois plus de pièces (en terme de pignons, couronnes, excentriques) ainsi que d'un flasque intermédiaire supplémentaire. Les délais et coûts de production sont donc accrus.

### Buts de l'invention

La présente invention vise à fournir une solution permettant de s'affranchir des inconvénients de l'état de la technique.

La présente invention se propose en particulier de remédier aux problèmes de limitation en hauteur des pompes volumétriques rotatives de type à gerotor à alimentation axiale et radiale.

### Principaux éléments caractéristiques de l'invention

La présente invention se rapporte à une pompe volumétrique rotative à engrenage intérieur de type dit à gerotor comprenant un pignon intérieur monté sur un arbre entraîné en rotation et coopérant avec une couronne extérieure à denture intérieure, ladite couronne en rotation ayant une surface de contact cylindrique avec une bague de guidage fixe excentrique, caractérisée en ce que ladite couronne comprend au moins deux portions distinctes dont les profils de lobes sont identiques et images l'un de l'autre dans un miroir par rapport à un plan perpendiculaire à l'axe de la pompe.

Selon l'invention, les deux portions de couronne peuvent être de même hauteur axiale ou la hauteur axiale des deux portions de couronne peut être différente. En outre, la pompe peut être soit à alimentation axiale, soit à alimentation radiale.

De manière particulièrement avantageuse, l'excentrique, dont la hauteur correspond au moins à la hauteur totale des deux portions de couronne, est constitué d'une seule pièce alésée de façon à permettre, à chacune des extrémités dudit excentrique, l'introduction de deux portions de couronnes en son sein.

Toujours selon l'invention, la pompe volumétrique comprend un pignon unique dont la hauteur correspond au moins à la hauteur totale des deux portions de couronne et dont le profil de denture est conjugué avec le profil de denture desdites portions de couronne.

### Brève description des figures

La figure 1 représente une vue éclatée en perspective d'une pompe à gerotor axiale de type simple couronne, telle que mentionnée ci-dessus.

La figure 2 représente une vue éclatée en perspective d'une pompe à gerotor radiale de type "simple L", telle que mentionnée ci-dessus.

La figure 3.a représente une pompe à gerotor radiale en "H", telle que mentionnée ci-dessus.

La figure 3.b représente une vue éclatée de la pompe de la figure 3.a.

La figure 4.a représente une pompe à gerotor radiale en "O", telle que mentionnée ci-dessus.

La figure 4.b représente une vue éclatée de la pompe de la figure 4.a.

La figure 5 représente une vue éclatée d'une pompe à gerotor à alimentation axiale de type "double couronne", conformément à la présente invention.

La figure 6 représente une vue éclatée d'une pompe à gerotor à alimentation radiale de type "double L", conformément à la présente invention.

Les éléments identiques ou similaires dans les différents types de pompe seront désignés sur les figures par les mêmes symboles de référence.

### Description des formes d'exécution préférées de l'invention

L'invention consiste en une pompe volumétrique rotative à gerotor dont la couronne est constituée de deux parties. A ce stade, il convient de différencier les pompes à gerotor à alimentation axiale des pompes à alimentation radiale.

### Pompe volumétrique à gerotor à alimentation axiale de type "double couronne" (figure 5)

Selon cette forme d'exécution préférée, la couronne est constituée de deux portions 5,5' dont les profils de lobes 3, symétriques par rapport à l'axe ou un plan axial de la pompe par exemple, ainsi que les diamètres extérieurs sont strictement identiques. Les hauteurs de ces deux portions de couronnes 5,5' ne sont pas nécessairement égales. Un pignon 4 monté sur l'arbre d'entraînement de la pompe et un excentrique 8 uniques, chacun de hauteur égale à la hauteur cumulée des deux couronnes, complètent ce mode d'exécution de pompe à alimentation axiale.

### Pompe volumétrique à gerotor à alimentation radiale de type "double L" ou "2L" (figure 6)

Dans cette autre forme d'exécution préférée, une pompe à alimentation radiale possède un excentrique 8 constitué d'une seule pièce dans laquelle sont introduites, par les deux extrémités, deux couronnes 5',5" de type "L", telles que définies par exemple dans le document EP-A-0 736 691, dont les profils des lobes sont des images dans un miroir l'un de l'autre par rapport à un plan de symétrie perpendiculaire à l'axe de révolution de la pompe passant par le milieu de l'excentrique 8. Cependant, les hauteurs respectives des couronnes 5',5" peuvent différer. Selon cette forme d'exécution préférée de l'invention, les problèmes de concentricité d'alésages multiples et de montage rencontrés sur les pompes en "O", dûs au morcellement de l'excentrique 8 en plusieurs composants sont ainsi évités. De plus, la limitation en hauteur, propre à la réalisation des lobes de couronnes de type "simple L", causée par les restrictions d'usinage de ces couronnes est ainsi contournée. La hauteur maximale d'une telle pompe, grâce au principe de la présente invention, est deux fois supérieure à celle d'une pompe type "simple L". Un pignon 4 unique monté sur l'arbre d'entraînement de la pompe, de hauteur égale, tout comme l'excentrique 8, à la hauteur cumulée des deux couronnes complète ce nouveau mode d'exécution.

## Revendications

1. Pompe volumétrique rotative à engrenage intérieur de type dit à gerotor comprenant un pignon intérieur (4) monté sur un arbre entraîné en rotation et coopérant avec une couronne extérieure (5) à denture intérieure (3), ladite couronne (5) en rotation ayant une surface de contact cylindrique avec une bague de guidage (8) fixe excentrique, **caractérisée en ce que** ladite couronne (5) comprend au moins deux portions distinctes (5',5") dont les profils de lobes (3) sont identiques et images l'un de l'autre dans un miroir par rapport à un plan perpendiculaire à l'axe de la pompe.

2. Pompe volumétrique à gerotor selon la revendication 1, **caractérisée en ce que** les deux portions de couronne (5) sont de même hauteur axiale.

3. Pompe volumétrique à gerotor selon la revendication 1, **caractérisée en ce que** la hauteur axiale des deux portions de couronne (5) est différente.

4. Pompe volumétrique à gerotor selon l'un quelconque des revendications 1 à 3, **caractérisée en ce qu'**elle est à alimentation axiale.

5. Pompe volumétrique à gerotor selon l'un quelconque des revendications 1 à 3, **caractérisée en ce qu'**elle est à alimentation radiale.

6. Pompe volumétrique à gerotor selon l'une quelconque des revendications précédentes, **caractérisée en ce que** l'excentrique (8), dont la hauteur correspond au moins à la hauteur totale des deux portions de couronne (5',5"), est constitué d'une seule pièce alésée de façon à permettre, à chacune des extrémités dudit excentrique, l'introduction de deux portions de couronnes (5',5") en son sein.

7. Pompe volumétrique à gerotor selon l'une quelconque des revendications précédentes, **caractérisé en ce qu'**elle comprend un pignon unique (4) dont la hauteur correspond au moins à la hauteur totale des deux portions de couronne (5',5") et dont le profil de denture (2) est conjugué avec le profil de denture (3) desdites portions de couronne (5',5").
